# EUROPÄISCHE PATENTSCHRIFT

(11) **EP 0 605 072 B1**
(45) Veröffentlichungstag und Bekanntmachung des Hinweises auf die Patenterteilung: **28.02.1996**
(21) Anmeldenummer: 93250358.4
(22) Anmeldetag: 22.12.1993
(51) Int. Cl.: B63H 5/10, B63H 23/10

(54) **Schiffsantrieb mit zwei gegenläufigen Schrauben**
Ship propulsion with two contra-rotating propellers
Propulsion de navire avec deux hélices contra-rotatives

(30) Priorität: 28.12.1992 DE 4244586
(43) Veröffentlichungstag der Anmeldung: 06.07.1994
(73) Patentinhaber: MANNESMANN Aktiengesellschaft, D-40213 Düsseldorf (DE)
(72) Erfinder: Berger, Günter, D-44577 Castrop (DE)
(74) Vertreter: Presting, Hans-Joachim, Dipl.-Ing.

(56) Entgegenhaltungen:
- EP-A- 0 132 220
- US-A- 1 336 770
- US-A- 3 527 545

## Beschreibung

Die Erfindung betrifft einen Schriffsantrieb mit zwei gegenläufigen Schrauben, deren hintere Schiffsschraube an einer Innenwelle und deren vordere Schiffsschraube an einer konzentrisch zur Innenwelle geführten Hohlwelle kopfendig befestigt ist, wobei die Wellen mit einem Getriebe in Verbindung stehen, dessen Eingangswelle an ein Antriebaggregat angeschlossen ist.

Gegeneinander rotierende Propeller sind bisher überwiegend bei kleineren konventionellen Schiffsantrieben, bei Außenbordmotoren sowie bei Sportbooten, vgl. dazu GB 90 00 354, eingesetzt worden. Auch bei größeren Handelsschiffen wurden sog. CRP (contra rotating propeller) Antriebe eingesetzt. So ist aus der Schrift DE 39 39 187 C2 ein Schiffsantrieb bekannt, bei dem mit einer Hauptantriebsmaschine zwei Propeller bzw. Schiffsschrauben auf der gleichen Achse angeordnet sind und eine koaxiale Doppelachse aus Innen- und Außenwelle drehzahluntersetzt ist. Als Getriebe wird dem aus dieser Schrift bekannten Schiffsantrieb ein Planetengetriebe eingesetzt. Nachteil dieser Anordnung ist zum einen die große Anzahl von Einzelelementen. Nachteilig wirkt sich hier insbesondere die hohe Anzahl von Planetenrändern aus, die beispielsweise bei der Übertragung eines Eingangsdrehmomentes von 10.000 kNM die Anzahl 7 erreichen kann. Darüber hinaus ist ein Notbetrieb bei Schwierigkeiten mit dem Antriebsaggregat nicht möglich. Gleiches gilt bei Defekten von Bauteilen des Planetengetriebes. Ein Versagen eines der Elemente des Planetengetriebes führt in der Regel unweigerlich zur Zerstörung des Gesamtsystems. Dies hätte zur Folge, daß das Schiff manövrierunfähig wird.

Ferner bedingt die Forderung nach hohen Propellerwirkungsgraden ein genau definiertes Drehzahlverhältnis der gegenläufig arbeitenden Schrauben. Günstige Wirkungsgradwerte erhält man, wenn der innere Propeller etwa 10 bis 50 % schneller dreht als der äußere. Hierdurch ergeben sich aber Übersetzungsverhältnisse für die üblicherweise eingesetzten Planetengetriebe, die technisch in einer Stufe nur noch bei etwa 1:1,3 ausführbar sind, bedingt durch den endlichen Durchmesser des Planetenrades. Dieses Problem zwingt den Konstrukteur dann zum Einsatz von Stufenplaneten, die die Anzahl der Getriebeteile in nachteiliger Weise noch weiter erhöhen.

Der Erfindung liegt die Aufgabe zugrunde, einen gattungsgemäßen Schiffsantrieb zu schaffen, der mit konstruktiv einfachen Mitteln und einem Minimum an Bauteilen zur Kraftübertragung vom Antriebsaggregatzur Schraube instandhaltungsgerecht und leistungsverlustarm Handelsschiffe antreibt bei größtmöglicher Einsparung von Brennstoff.

Diese Aufgabe wird erfindungsgemäß durch die Merkmale des Anspruchs 1 gelöst.

In weiterer Ausbildung des Erfindungsgegenstandes ist das Drucklager ein integriertes Bauteil des Motors bzw. des Getriebes.

Mit der Erfindung sind nachstehende Vorteile verbunden: Beide Motoren können unabhängig voneinander betrieben werden und wirken jeweils auf eine Schiffsschraube. Dieses gilt insbesondere beim Notbetrieb, so daß bei Schäden eines Antriebsstranges der andere unbehindert weiter eingesetzt werden kann.
Beim CRP-Betrieb lassen sich auslegegemäß die Drehzahlen der Motoren und das Übersetzungsverhältnis des Getriebes entsprechend dem gewünschten Drehverhältnis der Schiffsschrauben einstellen.

Durch die exakte Auslegemöglichkeit der Form der Schiffsschrauben und des Drehverhältnisses zueinander sowie des geringen Verlustes der Kraftübertragung von den Antriebsaggregaten zu den Schrauben werden Brennstoffeinsparungen bis 10% erwartet.
Für die Verwendung nur eines der CRP-Propeller ist keine Kupplung zwischen dem Antriebsaggregat und dem Getriebe erforderlich. Hier reicht das Stillsetzen eines Motors.
Der klare und übersichtliche Aufbau der Schiffsantriebseinrichtung erlaubt darüber hinaus einen einfachen Einbau von Standarddrucklagern für die Propellerwellen.

Ein Beispiel der Erfindung ist in der beiliegenden Zeichnung dargelegt. Es zeigt die
- Fig. 1: das Schema einer Schiffsantriebsanlage mit der Anordnung der Motoren auf einer Seite des Getriebes.
- Fig. 2: das Schema einer Schiffsantriebsanlage mit der Anordnung der Motoren zu beiden Seiten des Getriebes.

Die Fig. 1 und 2 zeigen das Schema eines Schiffsantriebs mit den Motoren 11 und 12 der Antriebsbaugruppe 10. Der Motor 11 ist über eine Kupplung 21 mit einer Ausgangswelle 13 verbunden, an der eine Innenwelle 53 befestigt ist, die kopfendig die hintere Schiffsschraube 51 der Baugruppe Abtrieb 50 besitzt. Die Innenwelle 53 wird dabei durch eine Zahnradhohlwelle 41 einer Getriebebaugruppe 40 geführt, wobei zwischen dem Getriebe 40 und der Kupplung 21 ein Drucklager 31 sowie eine Bremse 24 angeordnet ist. In dem dargestellten Aufbau des Schiffsantriebs kann die Kupplung 21 entfallen.

Konzentrisch zur Innenwelle 53 ist eine Hohlwelle 54 geführt, die einenends eine vordere Schiffsschraube 52 und anderenends ein Zahnrad 41 aufweist.

Zwischen der vorderen Schiffschraube 52 und dem Getriebe 40 ist ein Drucklager 32 angeordnet.

Mit dem Zahnrad 41 kämmt ein im Durchmesser kleineres Zahnrad 42, das über eine Eingangswelle 15 in eine mit dem Motor 12 verbundene Ausgangswelle 14 verbunden ist, wobei die Welle 14, 15 eine Bremse 23 besitzt. Die Ausgangswelle 14 ist über eine Kupplung 22 (nur in Fig. 1) mit dem Motor 12 verbunden.

Im vorliegenden Schema ist der Motor 11 als Langsamläufer und der Motor 12 als Mittelschnelläufer ausgebildet.

Die Fig. 2 zeigt ein gleicher Verwendung der Positionsziffern eine mögliche Variante der beschriebenen Anlagenkonzeption. Hierbei wird der kleiner bauende Mittelschnelläufer neben den Propellerwellen angeordnet, was zu einem sehr kompakten Gesamtantrieb führt. Denkbar ist, wie bei derartigen Anlagen auch üblich, der Anschluß eines den Bordstrom erzeugenden Generators an der eingangsseitigen Hälfte des Getriebes. Dies könnte wahlweise sowohl als Power-take-off (PTO) oder aber als Power-take-in (PTI) arbeiten.

Darüber hinaus wurde auf die Kupplung 22 verzichtet.

## Patentansprüche

1. Schiffsantrieb mit zwei gegenläufigen Schrauben, deren hintere Schiffsschraube an einer Innenwelle und deren vordere Schiffsschraube an einer konzentrisch zur Innenwelle geführten Hohlwelle kopfendig befestigt ist, wobei die Innenwelle durch ein Stirnrad-Untersetzungsgetriebe geführt wird und mit einer Ausgangswelle eines ersten Motors verbindbar ist, und wobei an der Hohlwelle fußendig ein eine größere Zähnezahl aufweisendes Zahnrad angeordnet ist, welches mit einem weiteren eine kleinere Zähnezahl aufweisendes Zahnrad kämmt, das an einer parallel zur Innenwelle geführten mit dem Ausgang eines zweiten Motors verbindbare Eingangswelle befestigt ist und die Hohlwelle (54) ein zwischen der vorderen Schraube (52) und dem Getriebe (40) angeordnetes, in das Gehäuse des Getriebes integriertes Drucklager (32) aufweist und an der Innenwelle (53) ein Drucklager (31) vorgesehen ist,
**dadurch gekennzeichnet,**
daß das an der Hohlwelle (54) befestigte Zahnrad (41) zu dem an der Eingangswelle (15) angeordneten Zahnrad (42) eine Zähnezahl (Z) aufweist, die unter Berücksichtigung der unterschiedlichen Ausgangsdrehzahl (N) der Motoren (11,12) und des geforderten Drehzahlunterschiedes zwischen vorderer (52) und hinterer (51) Schiffsschraube ein Zähneverhältnis des Zahnrades (41) zu Zahnrad (42) von Z41/42 von 3,5 bis 7,5 ergibt und die Innenwelle (53) fußendig direkt mit der Ausgangswelle (13) des ersten Motors verbunden ist und das die Innenwelle (53) abstützende Drucklager (31) zwischen Getriebe (40) und dem ersten Motor (11) angeordnet ist, daß an der Ausgangswelle (13) des ersten Motors (11) eine schaltbare Kupplung (21) vorgesehen ist und daß das Getriebe (40) eine Eingangswelle (15) aufweist, die mit dem zweiten Motor (12) verbunden ist.

2. Schiffsantrieb nach Anspruch 1,
**dadurch gekennzeichnet,**
daß das Drucklager (31) ein integriertes Bauteil des Motors (11) ist.

3. Schiffsantrieb nach den Ansprüchen 1 und 2,
**dadurch gekennzeichnet,**
daß die Ausgangswelle (13) des ersten Motors (11) neben der schaltbaren Kupplung (21) eine Bremseinrichtung (24) aufweist, die ein Stillsetzen der Innenwelle (53) und der mit ihr verbundenen Ausgangswelle (13) ermöglicht.

4. Schiffsantrieb nach einem der vorhergehenden Ansprüche 1 bis 3,
**dadurch gekennzeichnet,**
daß die Eingangswelle (15) des Getriebes (40) eine Bremseinrichtung (23) aufweist.

## Claims

1. A ship's propulsion engine having two counter-rotating screws, the rear ship's screw of which is fastened at the top end to an inner shaft and the front ship's screw of which is fastened at the top end to a hollow shaft guided concentrically to the inner shaft, the inner shaft being guided by a spur-wheel step-down gear and being able to be connected to an output shaft of a first engine, and with a gear wheel having a larger number of teeth being arranged on the bottom end of the hollow shaft, which wheel meshes with an additional gear wheel having a smaller number of teeth, which is attached to a input shaft guided parallel to the inner shaft and which can be connected to the output of a second engine and the hollow shaft (54) has a thrust bearing (32) arranged between the front screw (52) and the gear (40) and which is integrated in the housing of the gear and a thrust bearing (31) is provided on the inner shaft (53),
characterised in that
the gear wheel (41) attached to the hollow shaft (54) has a number of teeth (Z) relative to the gear wheel (42) arranged on the input shaft (15) which, taking into account the different starting speeds (N) of the engines (11, 12) and the required speed difference between the front (52) and rear (51) ship's screw yields a gear ratio of the gear wheel (41) to the gear wheel (42) of Z41/42 of 3.5 to 7.5, and the inner shaft (53) is connected at the bottom end directly to the output shaft (13) of the first engine and the thrust bearing (31) supporting the inner shaft (53) is arranged between the gear (40) and the first engine (11), that a switchable clutch (21) is provided on the output shaft (13) of the first engine (11) and that the gear (40) has an input shaft (15) which is connected to the second engine (12).

2. A ship's propulsion engine according to Claim 1, characterised in that the thrust bearing (31) is an integral part of the engine (11).

3. A ship's propulsion engine according to Claims 1 and 2, characterised in that the output shaft (13) of the first engine (11) in addition to the switchable clutch (21) has a braking means (24) which permits stopping of the inner shaft (53) and the output shaft (13) connected thereto.

4. A ship's propulsion engine according to one of the preceding Claims 1 to 3, characterised in that the input shaft (15) of the gear (40) has a braking means (23).

## Revendications

1. Propulsion de navire ayant deux hélices contrarotatives, dont l'hélice de navire arrière est fixée, à l'extrémité de tête, à un arbre interne et dont l'hélice de navire avant est fixée, à l'extrémité de tête, à un arbre creux guidé de façon concentrique par rapport à l'arbre interne, l'arbre interne étant guidé à travers un démultiplicateur à roues droites et pouvant être relié à un arbre de sortie d'un premier moteur, et, sur l'arbre creux, étant agencée une roue dentée présentant un plus grand nombre de dents, à l'extrémité de pied, laquelle engrène avec une autre roue dentée présentant un plus petit nombre de dents, qui est fixée à un arbre d'entrée pouvant être relié à la sortie d'un second moteur et guidé parallèlement à l'arbre interne, et l'arbre creux (54) présentant un palier de butée (32) intégré dans le carter de la transmission et agencé entre l'hélice avant (52) et la transmission (40) et un palier de butée (31) étant prévu sur l'arbre interne (53),
caractérisée en ce que la roue dentée (41) fixée sur l'arbre creux (54) présente, par rapport à la roue dentée (42) agencée sur l'arbre d'entrée (15), un nombre de dents (Z) qui, en tenant compte des vitesses de rotation de sortie différentes (N) des moteurs (11,12) et de la différence de vitesses de rotation nécessaire entre l'hélice de navire avant (52) et l'hélice de navire arrière (51), fournit un rapport des dents de la roue dentée (41) à la roue dentée (42) de Z41/42 de 3,5 à 7,5, et l'arbre interne (53) est relié, du côté de pied, directement à l'arbre de sortie (13) du premier moteur et le palier de butée (31) supportant l'arbre interne (53) est agencé entre la transmission (40) et le premier moteur (11), en ce que, sur l'arbre de sortie (13) du premier moteur (11), il est prévu un couplage commutable (21), et en ce que la transmission (40) présente un arbre d'entrée (15) qui est relié au second moteur (12).

2. Propulsion de navire selon la revendication 1,
caractérisée en ce que le palier de butée (31) est une partie intégrée du moteur (11).

3. Propulsion de navire selon les revendications 1 et 2,
caractérisée en ce que l'arbre de sortie (13) du premier moteur (11) présente, à côté du couplage commutable (21), un dispositif de freinage (24) qui permet un arrêt de l'arbre interne (53) et de l'arbre de sortie (13) relié à celui-ci.

4. Propulsion selon une des revendications précédentes 1 à 3,
caractérisée en ce que l'arbre d'entrée (15) de la transmission (40) présente un dispositif de freinage (23).
